# EUROPÄISCHE PATENTSCHRIFT

(11) **EP 0 723 055 B1**
(45) Veröffentlichungstag und Bekanntmachung des Hinweises auf die Patenterteilung: **05.06.2002**
(21) Anmeldenummer: 96100621.0
(22) Anmeldetag: 17.01.1996
(51) Int. Cl.: E04H 9/10, F41H 5/013

(54) **Schutzwand für Unterstände, Lagerplätze od. dgl. und zu ihrer Herstellung bestimmter Bausatz**
Protective wall for shelters, stockyards or similar and construction kit for their assembly
Paroi de protection pour abris, aires de stockage ou similaires et ensemble modulaire pour leur construction

(30) Priorität: 18.01.1995 DE 29500711 U
(43) Veröffentlichungstag der Anmeldung: 24.07.1996
(73) Patentinhaber: Rheinmetall Landsysteme GmbH, 24159 Kiel (DE)
(72) Erfinder: Köhler, Karl Albert, Dr., D-34246 Vellmar (DE); Rometsch, Willi, D-34246 Vellmar (DE)
(74) Vertreter: Dietrich, Barbara

(56) Entgegenhaltungen:
- DE-A- 3 635 741
- DE-A- 3 904 604
- GB-A- 523 488

## Beschreibung

Die Erfindung betrifft eine Schutzwand nach dem Oberbegriff des Anspruchs 1 und einen Bausatz nach dem Oberbegriff des Anspruchs 10. (siehe DE-A- 3635 741)

Bekannte Schutzwände der hier interessierenden Art werden insbesondere im militärischen Bereich zum Schutz von Unterständen, Lagerplätzen, Zelten od. dgl. angewendet und modulartig aus vorgefertigten Platten vorgewählter Größe zusammengesetzt. Dabei werden die Platten hauptsächlich mittels Schrauben, die vorgefertigte Löcher in den Platten durchragen, und auf diese aufgedrehten Muttern miteinander verbunden. Da die Platten, um beschußsicher bzw. "ballistisch dicht" zu sein, aus Panzerstahl oder Keramik-Verbundmaterial bestehen, ist das Anbringen der Schraublöcher mit vergleichsweise großem Aufwand und entsprechenden Kosten verbunden. Außerdem können sich beim Zusammensetzen der Schutzwände Toleranzprobleme ergeben. Diese könnten zwar durch die Anbringung von Langlöchern grundsätzlich vermieden werden, doch müßten deren freibleibende Teile durch zusätzliche Abdeckplatten abgedeckt werden, wenn das Auftreten von ballistischen Löchern sicher vermieden werden soll. Weiter können solche Platten nur in einem vorgegebenen, vom Abstand der Löcher bestimmten Rastermaß und damit nicht stufenlos versetzt werden, wie es vor allem bei unebenen Geländen häufig erwünscht ist.

Des weiteren ist aus der DE-A-36 35 741 ein Gehäuseaufbau für gepanzerte Fahrzeuge, insbesondere für militärische Fahrzeuge, mit ebenen Panzerplatten, die an einer dreidimensionalen Tragrahmenkonstruktion angeordnet werden, bekannt. Die aus nichtmetallischem Material bestehenden Panzerplatten sind in ihrem Randbereich an den Holmen des Tragrahmens durch mindestens eine Klemmleiste befestigt.

Die Herstellung derartiger Gehäuseaufbauten erfolgt objektbezogen, so daß diese zur Bildung von Schutzwänden, die bevorzugt in unebenem Gelände zum Einsatz gelangen, keinen Einsatz finden können.

Der Erfindung liegt daher die Aufgabe zugrunde, die Schutzwand so auszubilden, daß keine Löcher in den Platten vorgesehen werden brauchen und die Platten weitgehend beliebig relativ zueinander versetzt werden können, ohne daß sich ballistische Öffnungen ergeben oder aufwendige Herstellungs- oder Montagearbeiten zu verrichten sind.

Zur Lösung dieser Aufgabe dienen die kennzeichnenden Merkmale der Ansprüche 1 und 10.

Weitere vorteilhafte Merkmale der Erfindung ergeben sich aus den Unteransprüchen.

Die Erfindung wird nachfolgend mit der beiliegenden Zeichnung an Ausführungsbeispielen näher erläutert. Es zeigen:
Fig. 1 eine schematische und perspektivische Ansicht einer erfindungsgemäßen Schutzwand;
Fig. 2 einen Schnitt längs der Linie II-II der Fig.1 in stark vergrößertem Maßstab;
Fig. 3 schematisch eine stark vergrößerte Einzelheit X der Fig. 1 in einer Vorderansicht;
Fig. 4 einen Schnitt entsprechend Fig. 2 durch eine zweite Ausführungsform einer erfindungsgemäßen Schutzwand;
Fig. 5 eine Vorderansicht einer zweiten Ausführungsform eines Klemmverbinders für eine erfindungsgemäße Schutzwand;
Fig. 6 einen Schnitt längs der Linie VI-VI der Fig. 5;
Fig. 7 eine perspektivische Ansicht einer zweiten Ausführungsform einer erfindungsgemäßen Schutzwand;
Fig. 8 eine Draufsicht auf einen Klemmverbinder der Schutzwand nach Fig. 7 im Bereich einer Wandecke; und
Fig. 9 einen Querschnitt durch eine zweite Ausführungsform eines Klemmverbinders der Schutzwand nach Fig. 7 im Bereich einer Wandecke.

Nach Fig. 1 bis 3 besteht eine erfindungsgemäße Schutzwand 1 aus einer Mehrzahl von planparallelen Platten 2, die aus einem beschußsicheren Material wie Panzerstahl oder Keramik Verbundmaterial hergestellt sind. Die Platten 2 weisen beispielsweise rechteckige oder quadratische Breitseiten und keinerlei Löcher, Schlitze oder sonstige Ausnehmungen od. dgl. auf, die ballistische Löcher darstellen oder Anlaß zur Bildung derartiger Löcher beim Beschuß geben könnten.

Die Platten 2 werden mit Hilfe von Klemmverbindern 3 zu einer kompletten Baueinheit zusammengesetzt. Im Ausführungsbeispiel weist jeder Klemmverbinder 3 zwei Klemmleisten 4a und 5a bzw. 4b bzw. 5b, Distanzleisten 6 bzw. 7 sowie eine Mehrzahl von Befestigungsschrauben 8, Unterlegscheiben 9 und Muttern 10 auf. Die Platten 2 sind so verlegt, daß ihre Breitseiten je eine im wesentlichen ebene Vorder- bzw. Rückseite der Schutzwand 1 bilden und ihre Stirnseiten im Bereich der Stoßstellen einander paarweise unter Bildung von Zwischenräumen 11 und 12 (Fig. 3) mit Abstand gegenüberstehen. Bei der Herstellung einer vertikal angeordneten, regelmäßig aufgebauten Schutzwand 1 sind die Längsachsen der Zwischenräume 11 beispielsweise horizontal und die der Zwischenräume 12 vertikal angeordnet. Dies ist vor allem aus der schematischen Fig. 3 ersichtlich, in der vier aneinandergrenzende Platten 2, zur Vereinfachung des Verständnisses aber nur drei vordere Klemmleisten 4 und zwei Distanzleisten 6 bzw. 7 dargestellt sind. Dabei sind die Distanzleisten 6 in den vertikalen Zwischenräumen 12 so angeordnet und so lang, daß ihre endseitigen Stirnflächen längs einer in der Mittelebene der Zwischenräume 11 liegenden Stoßfläche 14 aneinanderstoßen und daß gleichzeitig ihre seitlichen Stirnflächen dicht an den einander paarweise zugeordneten, parallelen Stirnseiten der beiden zugehörigen Platten 2 anliegen. Dagegen liegen die seitlichen Stirnflächen der in den horizontalen Zwischenräumen 11 angeordnetend Distanzleisten 7 zwar entsprechend an den zugehörigen Platten 2 an, doch grenzen ihre endseitigen Stirnflächen jeweils unmittelbar an seitliche Stirnflächen von zugeordneten Distanzleisten 6, wie Fig. 3 deutlich zeigt, so daß die Distanzleisten 6, 7 im Bereich der in Fig. 3 gezeigten Stoßstelle kreuzförmig angeordnet sind und die Zwischenräume 11, 12 vollständig ausfüllen. Die Breite der Distanzleisten 6, 7 entspricht zweckmäßig der Breite der Zwischenräume 11 bzw. 12.

Die Klemmleisten 4 und 5 sind so breit und parallel zu den Zwischenräumen 11, 12 so angeordnet, daß sie diese nach vorn bzw. nach hinten vollständig abdecken. Analog zu den Distanzleisten 6 und 7 stoßen dabei je zwei im Ausführungsbeispiel vertikale Klemmleisten 4a bzw. 5a im Bereich der Stoßfläche 14 aneinander, während die horizontal angeordneten Klemmleisten 4b und 5b an die seitlichen Stirnseiten der Klemmleisten 4a, 5a stoßen. Dies hat zur Folge, daß die Klemmleisten 4 und 5 und die Distanzleisten 6 und 7 zwar im wesentlichen eine der Höhe bzw. Breite der Platten 2 entsprechende Länge besitzen, daß aber die Klemmleisten 4b, 5b und die Distanzleisten 7 in der aus Fig. 1 und 3 ersichtlichen Weise an jeder Stoßstcllc um die Klemm- bzw. Distanzleistenbreite kürzer als die Klemmleisten 4a, 5a bzw. die Distanzleisten 6 sind. Die Distanzleisten 6, 7 können bei der Montage der Schutzwand 1 vorteilhaft als Abstandhalter für die Platten 2 dienen.

Die Klemmleisten 4a, 4b und 5a, 5b sowie die Distanzleisten 6, 7 sind in vorgewählten Abständen mit Schraublöchern 15 versehen, die von den Schrauben 8 derart durchragt sind, daß deren Köpfe z.B. auf den Vorderseiten der Klemmleisten 4a, 4b zu liegen kommen, während auf die freien Enden der Schrauben 8 die auf den Rückseiten der Klemmleisten 5a, 5b liegenden Unterlegscheiben 9 aufgezogen und die Muttern 10 aufgeschraubt sind. Beim Festziehen der Muttern 10 werden die Platten 2 fest zwischen den Klemmleisten 4a, 5a bzw. 4b bzw. 5b verspannt, so daß sich eine tragende Wand ergibt.

Die rückwärtigen, vertikalen Klemmleisten 5a können ganz oder teilweise als Stützen ausgebildet oder durch solche ersetzt sein, die Füße 16 (Fig. 1) zum Aufstellen der Schutzwand 1 auf dem Erdboden aufweisen. Außerdem versteht sich, daß bei Bedarf mehr als zwei Reihen von Platten 2 übereinander angeordnet oder nur eine Reihe von nebeneinander oder übereinander liegenden Platten 2 vorgesehen sein kann.

Die beschriebene Stützwand 1 bzw. der zu ihrer Herstellung dienende Bausatz bringen den Vorteil mit sich, daß die Platten 2 nicht durchbohrt werden brauchen und daher preisgünstig und ohne Aufwand beschußsicher hergestellt werden können. Die zur Herstellung der Verbindungen dienenden Klemm- und Distanzleisten 4, 5, 6 und 7 bestehen ebenfalls aus einfach herstellbaren bzw. handelsüblichen Bauteilen, wobei in der Regel bevorzugt wird, nur die vorderen oder hinteren Klemmleisten und/oder die Distanzleisten aus Panzerstahl, Keramik-Verbundmaterial od. dgl. herzustellen, während die übrigen Leisten auch aus Baustahl bestehen können, um die Bildung von ballistischen Löchern sicher zu vermeiden. Alternativ wäre es allerdings auch möglich, die Klemmleisten und/oder Distanzstücke aus Baustahl herzustellen, ihnen aber solche Abmessungen zu geben, daß die Summe aller im Bereich der Stoßstellen vorhandenen Teile bzw. Materialien die gewünschte Beschußsicherheit ergibt. Dabei kann es aus Kostengründen vorteilhaft sein, nur die eine vergleichsweise geringe Breite aufweisenden Distanzleisten aus teurem Panzerstahl oder dgl. herzustellen. Außerdem wäre es möglich, die Muttern 10 als Flügelmuttern od. dgl. auszubilden, in welchem Fall die Schutzwand 1 ohne Anwendung irgendwelcher Werkzeuge zusammengesetzt werden könnte. Bei Anwendung von Ringschrauben oder Ringmuttern könnten die Schutzwände bei der Aufstellung zusätzlich auf einfache Weise mit Spanndrähten od. dgl. in ihrer Lage gesichert werden.

Ein besonderer Vorteil besteht weiter darin, daß die Platten 2 in den Grenzen der von den Klemmleisten 4 und 5 gebildeten Führungen an sich beliebig relativ zueinander verschoben werden können. Hierdurch wäre es z.B. möglich, die in Fig. 1 dargestellten Paare aus je zwei übereinander angeordneten Platten jeweils von Paar zu Paar etwas zu versetzen, wie durch gestrichelte Linien 17 angedeutet ist, um die Schutzwand 1 dadurch an ein unebenes Gelände anzupassen. In jedem Fall sind die Zwischenräume 11 bzw. 12 jeweils über ihre ganze Länge und Breite beschußsicher abgedeckt.

Schließlich bringen die Distanzstücke 6, 7 den Vorteil mit sich, daß sie die Platten 2 in den kritischen Randzonen abstützen und daher beim Beschuß von aus Keramik-Verbundmaterial bestehenden Platten 2 Absplitterungen und damit Schwächungen der Randzonen vermeiden.

Im übrigen werden die Größe und das Gewicht der Platten 2 zweckmäßig so gewählt, daß sie von maximal zwei Personen gut gehandhabt und montiert werden können, wobei die Plattenstärke hauptsächlich von der geforderten Beschußsicherheit bzw. Durchschlagfestigkeit abhängt.

Alternativ zur Ausführungsform nach Fig. 1 bis 3 wäre es möglich, die vorderen oder hinteren Klemmleisten 4a, 4b bzw. 5a, 5b wegzulassen und stattlessen nur die Schraubenköpfe oder Muttern, ggf. mit zusätzlichen Unterlegscheiben vorzusehen und an den Rändern der Platten 2 abzustützen, da es zum ballistischen Schließen der Zwischenräume 11 und 12 zwischen den Platten 2 ausreicht, auf einer Seite Klemmleisten vorzusehen. Allerdings ergeben sich dann höhere Flächenpressungen beim Festziehen der Verbindungen.

Weiter ist es nach Fig. 4 möglich, Schutzwände 21 herzustellen, die aus je zwei parallel zueinander angeordneten Platten 2a, 2b zusammengesetzt sind und daher eine doppelt so große Durchschlagfestigkeit besitzen. Die Schutzwand 21 kann mit Ausnahme von längeren Schrauben 22 aus denselben Teilen des Bausatzes wie die Schutzwand 1 hergestellt werden.

Die Formen und Größen der Platten, Klemmleisten 4 und 5 und Distanzleisten 6 und 7 sind vorzugsweise so gewählt (Fig. 1 und 3), daß die Platten 2 rasterartig miteinander verbindbar sind. Dazu können nicht gezeigte, kurze Endstücke vorgesehen sein, um die in Fig. 1 und 3 an den seitlichen Enden einer Schutzwand 1 fehlenden Teile der kürzeren Klemmleisten 4b und Distanzstücke 7 zu ergänzen. Außerdem wird das Raster vorzugsweise so gewählt, daß die Platten 2 mit ihren langen Seiten horizontal und vertikal verlegt werden können, sofern sie nicht der Einfachheit halber quadratisch ausgebildet werden.

Bei der in Fig. 5 und 6 gezeigten Schutzwand 24 sind die Platten 2 so verlegt, daß sie längs haarfeiner, ballistisch dichter Stoßfugen 25, die z.B. vertikal verlaufen, direkt aneinanderstoßen. Zur Verbindung der Platten 2 dienen Klemmverbinder 27, die aus Paaren von Klemmbacken 28, 29 bestehen, die an den Enden der Stoßfugen die beiden Randabschnitte der zugehörigen, aneinandergrenzenden Plattenenden U-förmig umgreifen und zwischen sich aufnehmen. Zum Verspannen der Platten 2 dienen Schrauben 30, die die Klemmbacken 28, 29 an außerhalb der Platten 2 befindlichen Stellen durchragen und mit Muttern 31 festgezogen werden. Dabei können die Klemmverbinder 27, wie an den oberen Enden der Platten 2 dargestellt ist, eine nur eine Stoßfuge 25 überbrückende Länge aufweisen oder, wie für einen Klemmverbinder 32 an den unteren Enden der Platten vorgesehen 2 ist, eine Länge besitzen, die einem Mehrfachen einer Plattenbreite entspricht. Die Klemmverbinder 32 weisen im übrigen ebenfalls die aus Fig. 6 ersichtliche Querschnittsform auf. Bei Bedarf können die Klemmbacken 28, 29 aus Panzerstahl bestehen.

Gemäß Fig. 7 bis 9 können die Platten 2 auch unter vorgewählten Winkeln, hier rechten Winkeln, zueinander angeordnet und zu winkelförmig aufgebauten Schutzwänden 33 verbunden werden. Nach Fig. 8 sind hierzu entsprechende Klemmverbinder 34 vorgesehen, die zur ballistisch dichten Abdeckung der Zwischenräume dienen. Die Klemmverbinder 34 weisen die Außenecken umgreifende Eckprofile 35 und zur Anlage an den Innenecken bestimmte Eckleisten 36 auf, die sich beide z.B. über die gesamte Länge der an der Bildung der Ecke beteiligten Platten 2c und 2d erstrecken und vorzugsweise aus Panzerstahl bestehen. Dabei besitzen die Eckprofile 35 zwei senkrecht zueinander angeordnete Schenkel 35a und 35b, die sich an je einen Seitenrand einer zugehörigen Seitenplatte 2c bzw. 2d anlegen, und einen dazwischenliegenden, schräg angeordneten, mittleren Schenkel 35c, der einen Zwischenraum zwischen den beiden Platten 2c und 2d von außen her überdeckt. Dagegen stützt sich die Eckleiste 36, die diesen Zwischenraum von innen her abdeckt und parallel zum mittleren Abschnitt 35c angeordnet ist, mit ihren Seitenrändern an den Innenseiten der Platten 2c, 2d ab. Analog zu Fig. 1 bis 3 ist im genannten Zwischenraum eine ebenfalls über die Länge der Platten 2c, 2d erstreckte Distanzstück 37 mit abgeschrägten, an den zugeordneten Stirnflächen der Platten 2c, 2d anliegenden Seitenflächen angeordnet. Diese Distanzleisten 37 bestehen beispielsweise aus Kunststoff oder Holz. Anstelle der Distanzleisten 37 könnte auch pro Schraubloch je ein kurzes Distanzstück vorgesehen sein. Die Verbindung der Platten 2c, 2d erfolgt mit Hilfe von Schrauben 38, die Schraublöcher in den mitteleren Abschnitten 35c, den Eckleisten 36 und den Distanzstücken 37 durchragen, sowie auf diese aufgedrehten Muttern derart, daß die Seitenränder der Platten 2c, 2d beim Festziehen der Muttern 39 durch Klemmung zwischen den Eckprofilen 35 und den Eckleisten 36 eingespannt werden und eine tragende Wand gebildet wird. Im übrigen ist die Anordnung analog zu Fig. 1 bis 3.

Bei der Ausführungsform nach Fig. 8 bestehen die Eckprofile 35 aus Flachmaterial mit durch Abkantung entstandenen Schenkeln 35a bzw. 35b, während die Eckleisten 36 einer spanabhebenden Formgebung unterworfen wurden. Dagegen zeigt Fig. 9, daß entsprechende Eckprofile 40 und Eckleisten 41 auch durch einen Biegevorgang in die gewünschte Form gebracht werden können. Dabei versteht sich, daß die Schenkel 35a, 35b (Fig. 8) und die entsprechenden Schenkel der Eckprofile 40 (Fig. 9) auch andere vorgewählte Winkel als 90° einschließen und die Eckleisten 36, 41 und Distanzleisten 37 entsprechend angepaßt sein können.

Im übrigen gilt für die Ausbildung der Eckprofile 35 und 40, der Eckleisten 36, 41 und der Distanzleisten, die zu ihrer Herstellung verwendeten Materialien und ihre Abmessungen im Hinblick auf die Beschußsicherheit und die Rasterung dasselbe, was oben mit Bezug auf die Ausführungsbeispiele nach Fig. 1 bis 7 angegeben wurde.

Die Erfindung ist nicht auf die beschriebenen Ausführungsbeispiele beschränkt, die auf vielfache Weise abgewandelt werden können. Dies gilt vor allem für die Form und Größe der dargestellten Klemm- und Eckverbinder, die für deren Herstellung verwendeten Materialien und die Positionen, an denen sie zur Verbindung der Platten 2 angeordnet werden.

## Patentansprüche

1. Schutzwand für Unterstände, Lagerplätze od. dgl., bestehend aus einer Mehrzahl von beschußsicheren, im wesentlichen mit Stoß verlegbaren und unter Anwendung von Schrauben (8, 22, 30, 38) zu einer Einheit zusammensetzbaren Platten (2), **dadurch gekennzeichnet, daß** die Schrauben (8, 22, 30, 38) Teile von, zur Verbindung der Platten (2) vorgesehenen und zur Herstellung einer auch im Bereich der Stoßstellen der Platten (2) ballistisch dichten Schutzwand eingerichteten, Klemmverbindern (3, 21, 27, 34) bilden, wobei die Platten (2) durch die Klemmverbinder (3,21,27,34) zu einer tragenden Wand verbunden sind.

2. Schutzwand nach Anspruch 1, **dadurch gekennzeichnet, daß** die Platten (2) unter Bildung von ballistisch dichten Stoßfugen (25) unmittelbar mit Stoß verlegt sind und die Klemmverbinder (27) an den Enden der Stoßfugen (25) anbringbare Paare von Klemmbacken (28, 29) enthalten, die durch außerhalb der Platten (2) angeordnete Schrauben (30) miteinander verspannt sind.

3. Schutzwand nach Anspruch 1, **dadurch gekennzeichnet, daß** die Platten (2) unter Bildung von Zwischenräumen (11, 12) zwischen sich mit Abstand verlegt und zur ballistisch dichten Abdeckung der Zwischenräume (11, 12) eingerichtete Klemmverbinder (3) vorgesehen sind, die Schraublöchern (15) versehene Klemmleisten (4, 5) aufweisen, die zur Abdeckung der Zwischenräume (11, 12) auf wenigstens einer von den Platten (2) gebildeten Breitseite der Schutzwand (1) montiert und mittels die Schraublöcher (15) und die Zwischenräume (11, 12) durchragender Schrauben (8) gegen die Platten (2) verspannt sind.

4. Schutzwand nach Anspruch 3, **dadurch gekennzeichnet, daß** die Klemmverbinder (3) Distanzleisten (6, 7) aufweisen, die in die Zwischenräume (11, 12) einlegbar und mit den Schraublöchern (15) der Klemmleisten (4, 5) zugeordneten, ebenfalls von den Schrauben (8) durchragten Schraublöchern (15) versehen sind.

5. Schutzwand nach Anspruch 4, **dadurch gekennzeichnet, daß** die Distanzleisten (4, 5) unmittelbar an einander zugewandten Stirnseiten der Platten (2) anliegen.

6. Schutzwand nach einem der Ansprüche 3 bis 5, **dadurch gekennzeichnet, daß** ausgewählte Klemmleisten (4, 5) als Stützen ausgebildet sind.

7. Schutzwand nach einem der Ansprüche 1 bis 6, **dadurch gekennzeichnet, daß** die Platten (2) zur Bildung von Ecken unter Bildung von Zwischenräumen zwischen ihnen, mit Abstand und unter vorgewählten Winkeln relativ zueinander verlegt sind und zur ballistisch dichten Abdeckung der Zwischenräume eingerichtete Klemmverbinder (34) vorgesehen sind, die mit Schraublöchern versehene, an die vorgewählten Winkel angepaßte, zur Abdeckung der Zwischenräume bestimmte Eckprofile (35, 40) und Eckleisten (36, 41) aufweisen, zwischen denen die Platten (2) mittels die Schraublöcher durchragender Schrauben (38) verspannbar sind.

8. Schutzwand nach Anspruch 7, **dadurch gekennzeichnet, daß** die Klemmverbinder (34) an die vorgewählten Winkel angepaßte, von den Schrauben (38) durchragte, Schraublöcher aufweisende Distanzstücke (37) oder Distanzleisten aufweisen, die in die Zwischenräume einlegbar sind.

9. Schutzwand nach einem der Ansprüche 2 bis 8, **dadurch gekennzeichnet, daß** die Klemmbacken (28, 29), Klemmleisten (4, 5), Distanzleisten (6, 7; 37), Eckprofile (35, 40), Eckleisten (36, 41) und/oder Distanzstücke aus Panzerstahl hergestellt sind.

10. Bausatz zur Herstellung von Schutzwänden (1, 21, 24, 33) für Unterstände, Lagerplätze od. dgl., bestehend aus einer Mehrzahl von beschußsicheren Platten (2) sowie Schrauben (8, 22, 30, 38), **dadurch gekennzeichnet, daß** er zusätzlich Klemmverbinder (3, 21, 27, 34) der Schutzwand nach einem oder mehreren der Ansprüche 1 bis 9 enthält.

11. Bausatz nach Anspruch 10, **dadurch gekennzeichnet, daß** er Platten (2), Klemmbacken (28, 29), Klemmleisten (4, 5), Distanzleisten (6, 7; 37), Eckprofile (35, 40), Eckleisten (36, 41) und/oder Distanzstücke unterschiedlicher Größe, insbesondere Länge, und/oder Form enthält.

## Claims

1. Protective wall for dugouts, storage areas or similar, consisting of a plurality of panels (2) which are shell-proof, substantially positionable by abutment and assemblable into a unit with the use of screws (8, 22, 30, 38), **characterised in that** the screws (8, 22, 30, 38) form parts of compression joints (3, 21, 27, 34) provided for connecting the panels (2) and mounted so as to produce a protective wall also ballistically compact in the area of the joints of the panels (2), in which the panels (2) are connected by the compression joints (3, 21, 27, 34) to form a load-bearing wall.

2. Protective wall according to claim 1, **characterised in that** the panels (2) are positioned directly by abutment with the formation of ballistically compact cross joints (25) and the compression joints (27) contain pairs of clamping jaws (28, 29) placeable against the ends of the cross joints (25), which clamping jaws (28, 29) are tensioned with one another by screws (30) arranged outside the panels (2).

3. Protective wall according to claim 1, **characterised in that** the panels (2) are positioned spaced apart with the formation of gaps (11, 12) between them and compression joints (3) mounted for the ballistically compact covering of the gaps (11, 12) are provided, which compression joints (3) comprise connecting strips (4, 5) provided with screw holes (15), which connecting strips (4, 5) are mounted for covering the gaps (11, 12) on at least one broad side of the protective wall (1), said broad side being formed by the panels (2), and are tensioned against the panels (2) by means of screws (8) projecting through the screw holes (15) and the gaps (11, 12).

4. Protective wall according to claim 3, **characterised in that** the compression joints (3) comprise distance strips (6, 7) which are insertable into the gaps (11, 12) and are provided with screw holes (15) correlated with the screw holes (15) of the connecting strips (4, 5) and likewise projected through by the screws (8).

5. Protective wall according to claim 4, **characterised in that** the distance strips (4, 5) butt directly against mutually facing front ends of the panels (2).

6. Protective wall according to one of claims 3 to 5, **characterised in that** selected connecting strips (4, 5) are formed as supports.

7. Protective wall according to one of claims 1 to 6, **characterised in that** the panels (2) are, for the formation of corners, positioned with the formation of gaps between them, at a distance and at pre-selected angles relative to one another, and compression joints (34) mounted for the ballistically compact covering of the gaps are provided, which compression joints (34) comprise corner profiles (35, 40) and corner strips (36, 41) furnished with screw holes, adapted to the pre-selected angles and intended for covering the gaps, between which corner profiles (35, 40) and corner strips (36, 41) the panels (2) are tensionable by means of screws (38) projecting through the screw holes.

8. Protective wall according to claim 7, **characterised in that** the compression joints (34) comprise distance pieces (37) or distance strips adapted to the pre-selected angles, projected through by the screws (38) and comprising screw holes, and which are insertable into the gaps.

9. Protective wall according to one of claims 2 to 8, **characterised in that** the clamping jaws (28, 29), connecting strips (4, 5), distance strips (6, 7; 37), corner profiles (35, 40), corner strips (36, 41) and/or distance pieces are made of armour steel.

10. Assembly kit for the production of protective walls (1, 21, 24, 33) for dugouts, storage areas or similar, consisting of a plurality of shell-proof panels (2) as well as screws (8, 22, 30, 38), **characterised in that** it contains in addition compression joints (3, 21, 27, 34) of the protective wall according to one or more of claims 1 to 9.

11. Assembly kit according to claim 10, **characterised in that** it contains panels (2), clamping jaws (28, 29), connecting strips (4, 5), distance strips (6, 7; 37), corner profiles (35, 40), corner strips (36, 41) and/or distance pieces of varying size, in particular length, and/or shape.

## Revendications

1. Paroi de protection pour abris souterrains, aires de stockage ou similaires, constituée d'une pluralité de plaques (2) résistantes aux projectiles, qui peuvent être posées sensiblement bout à bout et assemblées en une unité par utilisation de vis (8, 22, 30, 38), **caractérisée en ce que** les vis (8, 22, 30, 38) forment des parties de raccords de serrage (3, 21, 27, 34) prévus pour la liaison des plaques et conçus pour réaliser une paroi de protection étanche balistiquement, même dans la zone des joints des plaques (2), les plaques (2) étant reliées par les raccords de serrage (3, 21, 27, 34) pour former une paroi portante.

2. Paroi de protection selon la revendication 1, **caractérisée en ce que** les plaques (2) sont directement posées bout à bout en formant des joints (25) étanches balistiquement et les raccords de serrage (27) contiennent des paires de mâchoires de serrage (28, 29) qui peuvent être placées aux extrémités des joints (25) et qui sont serrées entre elles par des vis (30) disposées à l'extérieur des plaques (2).

3. Paroi de protection selon la revendication 1, **caractérisée en ce que** les plaques (2) sont posées à distance en formant entre elles des interstices (11, 12) et il est prévu des raccords de serrage (3) qui sont conçus pour recouvrir de manière étanche balistiquement les interstices (11, 12) et qui comportent des baguettes de serrage (4, 5) qui sont pourvues de trous de vis (15) et qui sont montées pour recouvrir les interstices (11, 12) sur au moins un côté de la largeur de la paroi de protection (1) formé par les plaques (2), et des vis (8), qui traversent les interstices (11, 12) sont serrées contre les plaques (2).

4. Paroi de protection selon la revendication 3, **caractérisée en ce que** les raccords de serrage (3) comportent des baguettes d'écartement (6, 7) qui peuvent être placées dans les interstices (11, 12) et qui sont pourvues de trous de vis (15) associés aux trous de vis (15) des baguettes de serrage (4, 5) et également traversés par les vis (8).

5. Paroi de protection selon la revendication 4, **caractérisée en ce que** les baguettes d'écartement (4, 5) s'appliquent directement contre des côtés frontaux tournés l'un vers l'autre des plaques (2).

6. Paroi de protection selon l'une des revendications 3 à 5, **caractérisée en ce que** des baguettes de serrage (4, 5) choisies sont conformées en appuis.

7. Paroi de protection selon l'une des revendications 1 à 6, **caractérisée en ce que** pour former des angles avec des interstices entre elles, les plaques (2) sont posées à distance et selon des angles présélectionnés, l'une par rapport à l'autre, et il est prévu des raccords de serrage (34), conçus pour le recouvrement balistiquement étanche des interstices, qui comportent des profilés d'angle (35, 40) des baguettes d'angle (36, 41) qui sont pourvus de trous de vis, adaptés aux angles présélectionnés, destinés à recouvrir les interstices et entre lesquels les plaques (2) peuvent être serrées au moyen de vis (38) traversant les trous de vis.

8. Paroi de protection selon la revendication 7, **caractérisée en ce que** les raccords de serrage (34) comportent des pièces d'écartement (37) ou baguettes d'écartement qui sont adaptées aux angles présélectionnés, qui présentent des trous de vis traversés par les vis (38) et qui peuvent être posées dans les interstices.

9. Paroi de protection selon l'une des revendications 2 à 8, **caractérisée en ce que** les mâchoires de serrage (28, 29), les baguettes de serrage (4, 5), les baguettes d'écartement (6, 7 ; 37), les profilés d'angle (35, 40), les baguettes d'angle (36, 41) et/ou les pièces d'écartement sont en acier de blindage.

10. Jeu de pièces pour la fabrication de parois de protection (1, 21 ; 24, 33) pour abris souterrains, aires de stockage ou similaires, constitué d'une pluralité de plaques (2) résistantes aux projectiles ainsi que de vis (8, 22, 30, 38), **caractérisé en ce qu'**il contient en outre des raccords de serrage (3, 21, 27, 34) de la paroi de protection selon une ou plusieurs des revendications 1 à 9.

11. Jeu de pièces selon la revendication 10, **caractérisé en ce qu'**il contient des plaques (2), des mâchoires de serrage (28, 29), des baguettes de serrage (4, 5), des baguettes d'écartement (6, 7 ; 37), des profilés d'angle (35, 40), des baguettes d'angle (36, 41) et/ou des pièces d'écartement de taille différente, en particulier de longueur différente, et/ou de forme différente.
